# FASCICULE DE BREVET EUROPEEN

(11) **EP 1 192 599 B1**
(45) Date de publication et mention de la délivrance du brevet: **14.05.2003**
(21) Numéro de dépôt: 99928046.4
(22) Date de dépôt: 30.06.1999
(51) Int. Cl.: G07B 5/00, G07B 3/04

(54) **DISPOSITIF D'ALIMENTATION DE TITRES EN BANDE CONTINUE POUR DISPOSITIF DE TRAITEMENT DE TITRES, NOTAMMENT DE TITRES DE TRANSPORT COMPORTANT DES INFORMATIONS MAGNETIQUES**
ZUFUHRVORRICHTUNG VON KARTEN, INBESONDERE FAHRKARTEN MIT MAGNETISCHEN INFORMATIONEN
DEVICE FEEDING TICKETS IN CONTINUOUS STRIP FOR TICKET PROCESSING DEVICE, IN PARTICULAR TRANSPORT TICKETS COMPRISING MAGNETIC DATA

(30) Priorité: 17.06.1999 WO PCT/FR99/01465
(43) Date de publication de la demande: 03.04.2002
(73) Titulaire: THALES e-TRANSACTIONS S.A., 78370 Plaisir (FR)
(72) Inventeur: GLIZE, Jean-Pierre, F-78400 Chatou (FR); GIROMELLA, Richard, F-78690 Saint Remy l'Honoré (FR)
(74) Mandataire: Plaçais, Jean-Yves
(86) Numéro de dépôt international: FR9901576
(87) Numéro de publication internationale: WO00079490

(56) Documents cités:
- EP-A- 0 383 501
- EP-A- 0 433 984
- CH-A- 338 631
- FR-A- 2 649 042
- US-A- 4 094 451
- US-A- 4 716 799

## Description

La présente invention concerne un dispositif d'alimentation de titres en bande continue pour dispositif de traitement de titres, notamment de titre de transport comportant des informations magnétiques.

Elle trouve une application générale dans l'alimentation de titres en bande continue, et plus particulièrement de titres de transport aérien ou ferroviaire, comportant notamment des informations magnétiques. Elle s'applique aussi aux bandes souples (papier ou analogue) dépourvues de piste magnétique.

Dans les Brevets FR 88 00733 et FR 88 00734, la Demanderesse a déjà décrit un dispositif de traitement de titres comprenant un poste d'introduction, un poste de délivrance, un poste d'inscription/lecture magnétique, et un poste d'impression thermique. Un dispositif similaire est connu dans les brevets US-A-4 716 799 et EP-A-433 984.

Pour l'alimentation des titres en bande continue, des bacs au nombre de deux ou trois sont prévus pour alimenter en bande le poste d'introduction. Chaque bac contient un stock continu de titres en bande. Les titres sont délimités chacun par des lignes d'affaiblissement. A chaque bac est associée une sortie destinée à alimenter le dispositif'de traitement de titres.

En pratique, des moyens déflecteurs permettent de guider chaque bande de son bac vers sa sortie associée et réciproquement.

En pratique, les bacs sont disposés dans le plan horizontal, les uns à côtés des autres, et les sorties sont alignées et superposées dans un plan vertical. Les moyens déflecteurs définissent un chemin ayant au moins une partie courbe par rapport aux plans horizontal et vertical pour acheminer une bande de son bac vers sa sortie associée et réciproquement.

L'inconvénient de ce genre de déflexion réside dans le fait que la bande est susceptible d'être pliée au niveau de la partie courbe de la déflexion, ce qui peut déformer de façon irréversible la bande souple, notamment lorsque la bande est maintenue longtemps au repos ou en attente dans cette position courbée.

La présente invention remédie à cet inconvénient.

Elle porte sur un dispositif d'alimentation de titres en bande continue pour dispositif de traitement de titres, du type comprenant au moins un premier bac disposé sensiblement horizontalement et contenant une première bande continue de titres, délimités chacun par des lignes d'affaiblissement, et rangés en paravent dans ledit premier bac, et une première sortie disposée au dessus du premier bac et destinée à alimenter le dispositif de traitement de titres.

Le dispositif d'alimentation comprend en outre au moins un premier organe de renvoi et de guidage, propre à définir un premier chemin amont, allant du premier bac jusqu'au premier organe et un premier chemin aval, allant du premier organe jusqu'à la première sortie. Selon une définition générale de l'invention, le premier chemin amont est sensiblement vertical et le premier chemin aval est sensiblement horizontal, les premiers chemins amont et aval formant entre eux un angle sensiblement droit à un premier emplacement, et la première bande est pliée au voisinage du premier emplacement, selon les lignes d'affaiblissement de deux titres adjacents, lorsque ladite première bande est au repos.

En pratique, le premier organe de renvoi de guidage est un galet fou, cylindrique, de largeur sensiblement supérieure à celle de la première bande, et d'axe de rotation sensiblement horizontal.

Avantageusement, les premiers chemins horizontal et vertical sont en outre au moins partiellement délimités par des premiers moyens déflecteurs, de largeur inférieure à celle de la première bande de titres, et ayant deux parties sensiblement parallèles entre elles et espacées l'une de l'autre d'une distance choisie, les premiers moyens déflecteurs ayant une forme adaptée pour guider la première bande dans le sens allant du premier bac vers la première sortie, ainsi que dans le sens allant de la première sortie vers le premier bac, et le premier organe jouant aussi le rôle de déflecteur au voisinage du premier emplacement.

Selon un mode de réalisation préféré de l'invention, le dispositif d'alimentation comprend au moins un second bac disposé sensiblement horizontalement, à proximité du premier bac et contenant une seconde bande en continu de titres, délimités chacun par des lignes d'affaiblissement, et rangés en paravent dans ledit second bac, une seconde sortie disposée au dessus du second bac, à proximité et dans le même plan vertical que la première sortie, et destinée à alimenter le dispositif de traitement de titres, un second organe de renvoi et de guidage, propre à définir un second chemin sensiblement vertical, allant du second bac jusqu'au second organe et un second chemin sensiblement horizontal, allant du second organe jusqu'à la seconde sortie, les seconds chemins vertical et horizontal formant entre eux un angle sensiblement droit à un second emplacement, et la seconde bande est pliée au voisinage du second emplacement selon les lignes d'affaiblissement de deux titres adjacents, lorsque la seconde bande est au repos.

En pratique, le second organe de renvoi et de guidage est un galet fou, cylindrique, de largeur sensiblement supérieure à celle de la seconde bande, et d'axe de rotation sensiblement horizontal.

En pratique, les premier et second emplacements sont non coplanaires horizontalement.

Selon un autre mode de réalisation préféré de l'invention, le dispositif d'alimentation comprend au moins un troisième bac, disposé sensiblement horizontalement, à proximité des premier et deuxième bacs, et contenant une troisième bande en continu de titres, délimités chacun par des lignes d'affaiblissement, et rangés en paravent dans ledit troisième bac, et une troisième sortie disposée dans le même plan vertical que celui des première et seconde sorties, et destinée à alimenter le dispositif de traitement de titres, un troisième organe de renvoi et de guidage, propre à définir un troisième chemin sensiblement vertical, allant du troisième bac jusqu'au troisième organe et un troisième chemin sensiblement horizontal, allant du troisième organe jusqu'à la troisième sortie, les troisièmes chemins vertical et horizontal formant entre eux un angle sensiblement droit à un troisième emplacement, et la troisième bande est pliée au voisinage du troisième emplacement, selon les lignes d'affaiblissement de deux titres adjacents, lorsque ladite troisième bande est au repos.

En pratique, le troisième organe de renvoi de guidage est un galet fou, cylindrique, de largeur sensiblement supérieure à celle de la troisième bande, et d'axe de rotation sensiblement horizontal.

En pratique, les premier, second, et troisième emplacements sont non coplanaires horizontalement.

Selon un autre mode de réalisation de l'invention, le dispositif d'alimentation comprend en outre un quatrième organe de renvoi et de guidage, propre à définir un quatrième chemin sensiblement vertical, allant du troisième bac jusqu'au quatrième organe, et un quatrième chemin sensiblement horizontal, allant du quatrième organe jusqu'au troisième organe, le quatrième chemin vertical et le quatrième chemin horizontal formant un angle sensiblement droit à un quatrième emplacement, et la troisième bande est pliée au voisinage du quatrième emplacement, selon les lignes d'affaiblissement de deux titres adjacents, lorsque ladite troisième bande est au repos.

Un tel agencement permet d'utiliser de façon optimale le volume situé sous le dispositif de traitement de titres, en opérant une translation longitudinale de la troisième bande.

Avantageusement, une structuré de déflexion sensiblement similaire à celle des premiers chemins vertical et horizontal, est prévue pour les seconds, troisièmes et/ou quatrièmes chemins horizontaux et verticaux.

Avantageusement, ledit dispositif d'alimentation est mobile en translation et dans lequel le dispositif de traitement de titres est solidaire dudit dispositif d'alimentation. Dans cette configuration, le dispositif d'alimentation comprend en outre un mécanisme de mise en tension et de rangement d'au moins un câble d'alimentation électrique et/ou de communication ayant une extrémité destinée à être reliée à un point fixe et une autre extrémité destinée à être reliée au dispositif de traitement de titres, le mécanisme comprenant des moyens à rappel élastique, dont l'une des extrémités est accrochée au câble et dont l'autre extrémité est solidaire du dispositif d'alimentation et propre à se détendre en réponse à une translation d'éloignement du dispositif d'alimentation par rapport au point fixe et propre à se tendre en réponse à un mouvement de rapprochement du dispositif d'alimentation par rapport au point fixe.

D'autres caractéristiques et avantages de l'invention apparaîtront à la lumière de la description détaillée ci-après, des dessins dans lesquels :
- la figure 1 représente schématiquement un dispositif d'alimentation à triple alimentation selon l'invention;
- la figure 2 est une vue éclatée du dispositif d'alimentation de la figure 1;
- la figure 3 représente schématiquement le mécanisme de mise en tension et de rangement des câbles pour le dispositif de traitement de titres selon l'invention; et
- la figure 4 est une variante du mécanisme de mise en tension et de rangement de la figure 3.

Les dessins comportent des éléments de caractère certain. A ce titre, ils peuvent non seulement servir à mieux faire comprendre la description de l'invention, mais aussi contribuer le cas échéant à la définition de celle-ci.

A titre illustratif, mais non limitatif, le dispositif d'alimentation selon l'invention alimente en titres le dispositif de traitement de titres, décrit dans la Demande Internationale, déposée le 17 juin 1999, sous le numéro PCT/FR99/01465, au nom de la Demanderesse, et dont le titre est "Dispositif de traitement de titres, à impression thermique et inscription/lecture magnétique, selon un trajet interne en circuit fermé". A toutes fins utiles, cette Demande Internationale fait partie intégrante de la présente description.

En référence à la figure 2, on a défini un plan horizontal H et deux plans verticaux V1 et V2, orthogonaux entre eux. Dans la suite de la description, en l'absence de dispositions contraires, "vertical" correspond au plan vertical V1.

En référence à la figure 1, on a représenté (en traits tiretés) un dispositif de traitement de titres à piste magnétique DIS, faisant usage d'une alimentation triple en bande, conditionnée en paravent.

Un chariot CT supporte sur sa partie supérieure le dispositif de traitement de titres DIS. A l'intérieur du chariot, des bacs BA, individualisés en BA1 à BA3, sont prévus pour alimenter en bande le poste d'introduction (non représenté) du dispositif de traitement de titres DIS.

Chaque bac BA contient un stock continu de titres en bande BN, individualisée en BA1, BA2, et BA3. Les titres TI sont délimités chacun par des lignes d'affaiblissement AF. A chaque bac BA est associée une sortie S, individualisée respectivement en S1 à S3. Chaque sortie est destinée à alimenter en bande le dispositif de traitement de titres DIS.

Chaque sortie S est définie par des galets et contre galets permettant d'introduire une bande vers le dispositif de traitement de titres DIS.

En pratique, la sortie S1 est définie par deux galets 2 et 4 qui sont montés fou afin d'éviter tout frottement entre des éventuelles parties fixes et la bande en mouvement-. Les galets 2 et 4 sont espacés l'un de l'autre d'une distance sensiblement supérieure à l'épaisseur de la bande, c'est-à-dire quelques mm.

La sortie S2 est définie par les galets 4 et 6, et la sortie S3 est définie par les galets 6 et 8.

Les sorties Si à S3 sont alignées et superposées les unes sur les autres dans le plan vertical V1.

En référence à la figure 2, le dispositif de distribution de titres comprend un chariot CT susceptible de glisser dans des glissières horizontales GL1 et GL2.

Le chariot CT forme une boîte parallélépipédique, avec deux joues verticales 10 et 12, parallèles au plan vertical V1, deux plaques horizontales 14 et 16, parallèles au plan horizontal H, et un fond vertical 18, parallèle au plan vertical V2.

Le chariot formant boîte, est susceptible d'être fermé par un couvercle vertical 20, parallèle au plan vertical V2.

Le dispositif de traitement de titres DIS est destiné à être placé sur la partie supérieure horizontale 16 de la boîte.

Chaque bande BN peut contenir 1000 titres TI, délimités par des lignes d'affaiblissement AF. Un titre TI a une longueur de l'ordre de 203 mm et une largeur de 82,5 mm. Une piste magnétique d'une largeur de 16 mm peut s'étendre longitudinalement de part et d'autre du titre.

Les bacs BA1, BA2 et BA3 peuvent être disposés sur la plaque horizontale 14, les uns à côté des autres par rapport audit plan horizontal H, et à l'intérieur du chariot CT.

Une cloison verticale 19 est prévue pour délimiter une case de rebut RB entre la cloison 19 et la joue verticale 12.

On fait de nouveau référence à la figure 1.

Selon l'invention, un organe de renvoi et de guidage OR1 définit un chemin sensiblement vertical CV1, allant du bac BA1, jusqu'à l'organe OR1 et un premier chemin sensiblement horizontal CH1 allant du premier organe OR1 jusqu'à la première sortie S1.

Le chemin vertical CV1 et le chemin horizontal CH1 forment entre eux un angle sensiblement droit à un emplacement E1. La première bande BN1 est pliée au voisinage du premier emplacement E1, selon les lignes d'affaiblissement AF1 de deux titres adjacents TI11 et TI12, lorsque la bande BN1 est au repos, c'est-à-dire lorsqu'elle n'est pas entraînée par des moyens d'entraînement du dispositif de traitement de titres.

De même, un second organe de renvoi et de guidage OR2 est prévu pour définir un second chemin sensiblement vertical CV2, allant du second bac BA2 jusqu'au second organe OR2 et un second chemin sensiblement horizontal CH2, allant du second organe OR2 jusqu'à la seconde sortie S2.

Le second chemin vertical CV2 et le second chemin horizontal CH2 forment entre eux un angle sensiblement droit à un second emplacement E2.

La seconde bande BN2 est pliée au voisinage du second emplacement E2, selon les lignes d'affaiblissement AF2 de deux titres adjacents TI21 et TI22, lorsque la seconde bande BN2 est au repos.

Un troisième organe de renvoi et de guidage OR3 peut être prévu également pour le troisième bac BA3. Ce troisième organe de renvoi peut être agencé de façon similaire à ceux décrits en référence à la figure 1 pour les organes OR1 et OR2.

Dans une variante plus compacte représentée en référence à la figure 1, il est prévu d'associer à la troisième bande BN3, un mécanisme à deux organes de renvoi et de guidage OR3 et OR4 qui définissent un chemin vertical CV4 allant du bac BA3 jusqu'à l'organe OR4, un chemin sensiblement horizontal comprenant des premier et second tronçons CH4 et CH3, allant de l'organe OR4 jusqu'à l'organe OR3, et un autre chemin vertical CV3, allant de l'organe OR3 jusqu'à la sortie S3.

Un tel agencement permet d'utiliser de façon optimale le volume situé sous le dispositif de traitement de titres, en opérant une translation longitudinale de la troisième bande.

Le chemin vertical CV4 et le tronçon horizontal CH4 forment entre eux un angle sensiblement droit à un emplacement E4.

Le chemin vertical CV3 et le tronçon horizontal CH3 forment entre eux un angle sensiblement droit à un emplacement E3.

Les organes OR3 et OR4 sont disposés les uns par rapport aux autres, de telle sorte que la troisième bande BA3 est pliée au voisinage dès emplacements E3 et E4 selon les lignes d'affaiblissement de deux titres adjacents lorsque ladite troisième bande est au repos.

Ainsi, l'organe OR3 permet de plier les titres TI31 et TI32 au niveau des lignes d'affaiblissement AF3. De même, l'organe OR4 permet de plier la bande BN3 au niveau des lignes d'affaiblissement AF4 des titres TI32 et TI33.

En pratique, les organes de renvoi et de guidage OR1 à OR4 sont des galets fous, cylindriques, de largeur sensiblement supérieures à celles des bandes, et d'axes de rotation respectifs X1 à X4, sensiblement parallèles horizontalement.

Les organes OR1 à OR4 sont coplanaires par rapport à un plan V2 et d'axe de rotation X non coplanaires horizontalement.

Par exemple, la largeur des galets OR est de l'ordre de 90 mm pour des titres d'une largeur de l'ordre 82,5 mm.

Selon l'invention, chaque galet fou permet une déflexion correcte de la bande lorsqu'elle doit avoir une bifurcation courbe entre un chemin vertical et un chemin horizontal, même si celle-ci n'est pas centrée sur le galet fou.

En pratique, les chemins de chaque bande BN sont au moins partiellement délimités par des moyens déflecteurs, de largeur sensiblement inférieure (60 mm par exemple ) à celle (82,5 mm par exemple) de la bande de titres et ayant deux parties sensiblement parallèles et espacées les unes des autres d'une distance choisie (15 mm par exemple).

Les moyens déflecteurs ont une forme adaptée pour guider la bande dans le sens allant du bac vers la sortie et ainsi que dans le sens allant de la sortie vers le bac.

Il est à remarquer que l'organe de renvoi et de guidage OR1 joue aussi le rôle de déflecteur pour la bande BA1.

Par exemple, les moyens déflecteurs associés au chemin horizontal CH1 comprennent deux barrières planes 30 et 32 disposées horizontalement et sensiblement au regard de la sortie S1. Les moyens déflecteurs associés au chemin vertical CV1 comprennent une barrière courbe 34, sensiblement parallèle au galet OR1, à une distance choisie de celui-ci.

Lorsque la bande BA1 est entraînée de la sortie Si vers le bac BA1, elle est susceptible d'être guidée par les parties planes 30 et 32 ainsi que la partie courbe 34, afin d'être ramenée dans le bac BA1.

Les moyens déflecteurs associés au chemin horizontal CH2 comprennent deux barrières planes 32 et 36, disposées horizontalement et sensiblement au regard de la sortie S2. Les moyens déflecteurs associés au chemin vertical CV2 comprennent une barrière courbe 36, sensiblement parallèle au galet OR2, à une distance choisie de celui-ci.

Lorsque la bande BA2 est entraînée de la sortie S2 vers le bac BA2, elle est susceptible d'être guidée par les parties planes 32 et 36, ainsi que la partie courbe 38, afin d'être guidée et ramenée dans le bac BA2.

Par exemple, les moyens déflecteurs associés au chemin vertical CV3 comprennent une barrière courbe 40 dont l'une des extrémités est disposée sensiblement au regard du galet 6 de la sortie S3. La barrière courbe 40 est sensiblement parallèle au galet OR3, à une distance choisie de celui-ci.

Les moyens déflecteurs associés au chemin horizontal CH3 comprennent une barrière oblique 42 suivie d'une barrière horizontale 44, sensiblement parallèle au galet OR3, à une distance choisie de celui-ci.

Les moyens déflecteurs associés au chemin horizontal CH4 comprennent une barrière oblique 46, sensiblement parallèle au galet OR4, à une distance choisie de celui-ci.

Les moyens déflecteurs associés au chemin vertical CV4 comprennent une barrière plane horizontale 48, sensiblement parallèle au galet OR4, à une distance choisie de celui-ci.

Lorsque la bande BA3 est entraînée de la sortie S3 vers le bac BA3, elle est susceptible d'être guidée par les barrières 40, 42, 44, 46 et 48, afin d'être ramenée dans le bac BA3.

En pratique, la distance séparant les bords des chemins horizontaux CH1, CH2, CH3 et CH4 ainsi que du chemin vertical CV3 est de l'ordre de 15mm. Le diamètre des galets OR1 à OR4 est de l'ordre de 60mm. La distance séparant les axes X1 et X2 est de l'ordre de 120mm dans le plan V2, et de l'ordre de 20 mm verticalement. La distance séparant les axes X2 et X3 est de l'ordre de 100 mm dans le plan V2, et de l'ordre de 35 mm verticalement. La distance séparant les axes X3 et X4 est de l'ordre de 120 mm dans le plan V2, et de l'ordre de 20 mm verticalement V1. La distance entre l'axe X4 et la partie plane 48 est de l'ordre de 60 mm verticalement. La distance entre l'axe X4 et le bac BA3, verticalement est de l'ordre de 400 mm.

Bien évidemment, d'autres formes et agencements de déflecteurs et de galets fous peuvent être mis en place afin de guider une bande de son bac vers sa sortie et réciproquement.

Par exemple, dans une variante plus compacte, les bacs BA1 à BA3 sont placés en quinconce sous le dispositif de traitement de titres. Dans cette variante, l'organe OR1 est agencé de telle sorte qu'il opère un changement d'orientation de la bande BN1, rendu nécessaire par le changement de disposition des bacs. Cet agencement consiste à incliner verticalement l'axe de rotation X1, et à placer le bac BA1 horizontalement et parallèlement aux bacs BA2 et BA3, au lieu d'être aligné horizontalement dans le même plan V2, comme en référence à la figure 1.

En référence aux figures 1 à 4, le dispositif d'alimentation de titres en bande est mobile en translation.

En référence aux figures 2 et 3, la translation du chariot s'effectue dans des glissières GL1 et GL2 disposées dans la partie inférieure 20 formant couvercle du chariot.

En variante, en référence à la figure 4, le chariot est mobile en translation sur des roulettes RO.

Le dispositif de traitement de titres DIS est solidaire du dispositif d'alimentation CT. En pratique, le dispositif de traitement de titres DIS est disposé sur la partie supérieure du chariot CT selon l'invention.

Il est prévu un mécanisme de mise en tension et de rangement d'au moins un câble d'alimentation électrique et/ou de communication 101 ayant une extrémité 100, destinée à être reliée à un point fixe 102 et une autre extrémité 104 destinée à être reliée au dispositif de traitement de titres.

Le câble 101 peut être le câble d'alimentation électrique et/ou un câble de communication destiné à véhiculer des informations de communication entre le dispositif du traitement de titres et une station de travail distante.

Le mécanisme de mise en tension et de rangement comprend des moyens 110 à rappel à élastique, du type ressort dont l'une des extrémités 112 est solidaire du dispositif d'alimentation et dont l'autre extrémité 114 est accrochée au câble 101.

Le rappel élastique 110 est propre à se détendre en réponse à une translation d'éloignement du dispositif d'alimentation par rapport au point fixe 102 et propre à se tendre en réponse à un mouvement de rapprochement du dispositif d'alimentation par rapport au point fixe 102.

En pratique, deux poulies 120 et 122 permettent au ressort 110 d'avoir deux trajets horizontaux et un trajet vertical, pour permettre un défilement et un rangement du câble selon une grande longueur.

## Revendications

1. Dispositif d'alimentation de titres en bande continue pour dispositif de traitement de titres, du type comprenant au moins un premier bac (BA1) disposé sensiblement horizontalement et contenant une première bande continue de titres (BN1), délimités chacun par des lignes d'affaiblissement, et rangés en paravent dans ledit premier bac (BA1), et une première sortie (S1) destinée à alimenter le dispositif de traitement de titres (DIS), le dispositif comprenant en outre au moins un premier organe de renvoi et. de guidage (OR1), propre à définir un premier chemin amont (CV1) allant du premier bac (BA1) jusqu'au premier organe (OR1) et un premier chemin aval (CH1) allant du premier organe (OR1) jusqu'à la première sortie (S1), **caractérisé en ce que** le premier chemin amont est sensiblement vertical et le premier chemin aval est sensiblement horizontal les premiers chemins amont et aval formant entre eux un angle sensiblement droit à un premier emplacement (E1), et **en ce que** la première bande (BN1) est pliée au voisinage du premier emplacement (E1) selon les lignes d'affaiblissement de deux titres adjacents, lorsque ladite première bande (BN1) est au repos.

2. Dispositif selon la revendication 1, **caractérisé en ce que** le premier organe de renvoi et de guidage (OR1) est un galet fou, cylindrique, de largeur sensiblement supérieure à celle de la première bande (BN1), et d'axe de rotation (X1) sensiblement horizontal.

3. Dispositif selon l'une des revendications précédentes, **caractérisé en ce que** les premiers chemins horizontal et vertical (CH1 et CV1) sont en outre au moins partiellement délimités par des premiers moyens déflecteurs (30,32,34) de largeur inférieure à celle de la première bande de titres (BN1) et ayant deux parties sensiblement parallèles et espacées l'une de l'autre d'une distance choisie, les premiers moyens déflecteurs ayant une forme adaptée pour guider la première bande (BN1) dans le sens allant du premier bac (BA1) vers la première sortie (Si) ainsi que dans le sens allant de la première sortie (S1) vers le premier bac (BA1), et **en ce que** le premier organe (OR1) joue aussi le rôle de déflecteur au premier emplacement (E1).

4. Dispositif selon l'une des revendications précédentes; **caractérisé en ce qu'**il comprend au moins un second bac (BA2) disposé sensiblement horizontalement, à proximité du premier bac, et contenant une seconde bande en continu de titres (BN2), délimités chacun par des lignes d'affaiblissement (AF), et rangés en paravent dans ledit second bac (BA2), une seconde sortie (S2) disposée au dessus du second bac (BA2), à proximité et dans le même plan vertical (V1) que la première sortie (S1), et destinée à alimenter le dispositif de traitement de titres (DIS), un second organe de renvoi et de guidage (OR2), propre à définir un second chemin sensiblement vertical (CV2), allant du second bac (BA2) jusqu'au second organe (OR2) et un second chemin sensiblement horizontal (CH2), allant du second organe (OR2) jusqu'à la seconde sortie (S2), les seconds chemins vertical (CV2) et horizontal (CH2) formant entre eux un angle sensiblement droit à un second emplacement (E2), et **en ce que** la seconde bande (BN2) est pliée au voisinage du second emplacement (E2) selon les lignes d'affaiblissement de deux titres adjacents, lorsque la seconde bande (BN2) est au repos.

5. Dispositif selon la revendication 4, **caractérisé en ce que** le second organe de renvoi et de guidage (OR2) est un galet fou, cylindrique, de largeur sensiblement supérieure à celle de la seconde bande (BN2) et d'axe de rotation (X2) sensiblement horizontal.

6. Dispositif selon les revendications 1 et 4, **caractérisé en ce que** les premier et second emplacements (E1 et E2) sont non coplanaires horizontalement.

7. Dispositif selon la revendication 4, **caractérisé en ce que** les seconds chemins horizontal et vertical (CH2 et CV2) sont en outre au moins partiellement délimités par des seconds moyens déflecteurs (32, 36, 38), de largeur inférieure à celle de la seconde bande de titres (BN2) et ayant deux parties sensiblement parallèles et espacées l'une de l'autre d'une distance choisie, les seconds moyens déflecteurs ayant une forme adaptée pour guider la seconde bande (BN2) dans le sens allant du second bac (BA2) vers la seconde sortie (S2) ainsi que dans le sens allant de la seconde sortie (S2) vers le second bac (BA2), et **en ce que** le second organe (OR2) joue aussi le rôle de déflecteur au second emplacement (E2).

8. Dispositif selon les revendications 1 et 4, **caractérisé en ce qu'**il comprend au moins un troisième bac (BA3), disposé sensiblement horizontalement à proximité des premier et deuxième bacs (BA2 et BA3) et contenant une troisième bande (BN3) en continu de titres, délimités chacun par des lignes d'affaiblissement, et rangés en paravent dans ledit troisième bac (BA3), et une troisième sortie (S3) disposée dans le même plan vertical (V1) que celui des première et seconde sorties (Si et S2), et destinée à alimenter le dispositif de traitement de titres (DIS), un troisième organe de renvoi et de guidage (OR3), propre à définir un troisième chemin sensiblement vertical (CV3), allant du troisième bac (BA3) jusqu'au troisième organe (OR3) et un troisième chemin sensiblement horizontal (CH3), allant du troisième organe (OR3) jusqu'à la troisième sortie (S3), les troisièmes chemins vertical et horizontal formant entre eux un angle sensiblement droit à un troisième emplacement (E3), et **en ce que** la troisième bande (BN3) est pliée au voisinage du troisième emplacement (E3), selon les lignes d'affaiblissement de deux titres adjacents, lorsque ladite troisième bande (BN3) est au repos.

9. Dispositif selon la revendication 8, **caractérisé en ce que** le troisième organe de renvoi et de guidage (OR3) est un galet fou, cylindrique, de largeur sensiblement supérieure à celle de la troisième bande (BN3), et d'axe de rotation (X3) sensiblement horizontal.

10. Dispositif selon les revendications 1, 4 et 8, **caractérisé en ce que** les premier, second, et troisièmes emplacements (E1, E2, E3) sont non coplanaires horizontalement.

11. Dispositif selon les revendications 8, **caractérisé en ce qu'**il comprend en outre un quatrième organe de renvoi et de guidage (OR4), propre à définir un quatrième chemin sensiblement vertical (CV4) allant du troisième bac (BA3) jusqu'au quatrième organe (OR4) et un quatrième chemin sensiblement horizontal (CH4) allant du quatrième organe (OR4) jusqu'au troisième organe (OR3, les quatrièmes chemins vertical et horizontal (CV4 et CH4) formant un angle sensiblement droit à un quatrième emplacement E4, et **en ce que** la troisième bande (BA3) est pliée au voisinage du quatrième emplacement (E4) selon les lignes d'affaiblissement de deux titres adjacents, lorsque ladite troisième bande (BN3) est au repos.

12. Dispositif selon la revendication 11, **caractérisé en ce que** les troisièmes chemins horizontal et vertical (CH3 et CV3) ainsi que les quatrièmes chemins horizontal et vertical (CH4 et CV4) sont en outre au moins partiellement délimités par des troisièmes et quatrièmes moyens déflecteurs plans, de largeur inférieure à celle de la troisième bande de titres (BN3) et ayant deux parties sensiblement parallèles et espacées les unes des autres d'une distance choisie, les troisièmes et quatrièmes moyens déflecteurs ayant une forme adaptée pour guider la troisième bande (BN3) dans le sens allant du troisième bac (BA3) vers la troisième sortie (S3) ainsi que dans le sens allant de la troisième sortie (S3) vers le troisième bac (BA3), et **en ce que** les troisième et quatrième organes (OR3 et OR4) jouent aussi le rôle de déflecteur au troisième et quatrième emplacements (E3 et E4).

13. Dispositif selon l'une des revendications précédentes, dans lequel le dispositif d'alimentation est mobile en translation et dans lequel le dispositif de traitement de tires (DIS) est solidaire du dispositif de distribution, **caractérisé en ce qu'**il comprend un mécanisme de mise en tension et de rangement d'au moins un câble d'alimentation électrique et/ou de communication (101) ayant une extrémité (100) destinée à être reliée à un point fixe (102) et une autre extrémité (104) destinée à être reliée au dispositif de traitement de titres (DIS), le mécanisme comprenant des moyens à rappel élastique (110) dont l'une des extrémités (114) est accrochée au câble (101) et dont l'autre extrémité (112) est solidaire du dispositif d'alimentation et propre à se détendre en réponse à une translation d'éloignement du dispositif d'alimentation par rapport au point fixe (102) et propre à se tendre en réponse à un mouvement de rapprochement du dispositif d'alimentation par rapport au point fixe (102).

## Claims

1. Device for supplying tickets in a continuous strip for a ticket processing device, of the type comprising at least one first tray (BA1) arranged roughly horizontally and containing a first continuous strip of tickets (BN1) which are each delimited by lines of weakness, and stored as a concertina in the said first tray (BA1), and a first outlet (S1) intended to feed the ticket processing device (DIS), the device further comprising at least one first turn and guide member (OR1) able to define an upstream first path (CV1) running from the first tray (BA1) to the first member (OR1) and a downstream first path (CH1) running from the first member (OR1) to the first outlet (S1), **characterized in that** the upstream first path is roughly vertical and the downstream first path is roughly horizontal, the upstream and downstream first paths between them forming more or less a right angle at a first point (E1), and **in that** the first strip (BN1) is folded near the first point (E1) along the lines of weakness of two adjacent tickets when the said first strip (BN1) is at rest.

2. Device according to Claim 1, **characterized in that** the first turn and guide member (OR1) is a cylindrical idling roller of a width significantly greater than that of the first strip (BN1) and with a roughly horizontal axis of rotation (X1).

3. Device according to one of the preceding claims, **characterized in that** the horizontal and vertical first paths (CH1 and CV1) are also at least partially delimited by first deflector means (30, 32, 34) of a width less than that of the first strip of tickets (BN1) and having two roughly parallel parts spaced apart by a chosen distance, the first deflecting means having a shape suitable for guiding the first strip (BN1) in the direction running from the first tray (BA1) towards the first outlet (S1) and in the direction running from the first outlet (S1) towards the first tray (BA1), and **in that** the first member (OR1) also acts as a deflector at the first point (E1).

4. Device according to one of the preceding claims, **characterized in that** it comprises at least a second tray (BA2) arranged roughly horizontally near the first tray and containing a second continuous strip of tickets (BN2) which are each delimited by lines of weakness (AF), and stored as a concertina in the said second tray (BA2), a second outlet (S2) arranged above the second tray (BA2) near and in the same vertical plane (V1) as the first outlet (S1) and intended to feed the ticket processing device (DIS), a second turn and guide member (OR2) able to define a roughly vertical second path (CV2) running from the second tray (BA2) to the second member (OR2) and a roughly horizontal second path (CH2) running from the second member (OR2) to the second outlet (S2), the vertical (CV2) and horizontal (CH2) second paths between them forming more or less a right angle at a second point (E2), and **in that** the second strip (BN2) is folded near the second point (E2) along the lines of weakness of two adjacent tickets when the second strip (BN2) is at rest.

5. Device according to Claim 4, **characterized in that** the second turn and guide member (OR2) is a cylindrical idling roller of a width significantly greater than that of the second strip (BN2) and with a roughly horizontal axis of rotation (X2).

6. Device according to Claims 1 and 4, **characterized in that** the first and second points (E1 and E2) are not horizontally coplanar.

7. Device according to Claim 4, **characterized in that** the horizontal and vertical second paths (CH2 and CV2) are also at least partially delimited by second deflector means (32, 36, 38) of a width less than that of the second strip of tickets (BN2) and having two roughly parallel parts spaced apart by a chosen distance, the second deflector means having a shape suitable for guiding the second strip (BN2) in the direction running from the second tray (BA2) towards the second outlet (S2) and in the direction running from the second outlet (S2) towards the second tray (BA2), and **in that** the second member (OR2) also acts as a deflector at the second point (E2).

8. Device according to Claims 1 and 4, **characterized in that** it comprises at least a third tray (BA3) arranged roughly horizontally near the first and second trays (BA1 and BA2) and containing a third continuous strip (BN3) of tickets which are each delimited by lines of weakness, and stored as a concertina in the said third tray (BA3), and a third outlet (S3) arranged in the same vertical plane (V1) as that of the first and second outlets (S1 and S2) and intended to feed the ticket processing device (DIS), a third turn and guide member (OR3) able to define a roughly vertical third path (CV3) running from the third tray (BA3) to the third member (OR3) and a roughly horizontal third path (CH3) running from the third member (OR3) to the third outlet (S3), the vertical and horizontal third paths between them forming more or less a right angle at a third point (E3), and **in that** the third strip (BN3) is folded near the third point (E3) along the lines of weakness of two adjacent tickets when the said third strip (BN3) is at rest.

9. Device according to Claim 8, **characterized in that** the third turn and guide member (OR3) is a cylindrical idling roller of a width significantly greater than that of the third strip (BN3) and with a roughly horizontal axis of rotation (X3).

10. Device according to Claims 1, 4 and 8, **characterized in that** the first, second and third points (E1, E2, E3) are not horizontally coplanar.

11. Device according to Claims 8, **characterized in that** it further comprises a fourth turn and guide member (OR4) able to define a roughly vertical fourth path (CV4) running from the third tray (BA3) to the fourth member (OR4) and a roughly horizontal fourth path (CH4) running from the fourth member (OR4) to the third member (OR3), the vertical and horizontal fourth paths (CV4 and CH4) forming more or less a right angle at a fourth point (E4), and **in that** the third strip (BN3) is folded near the fourth point (E4) along the lines of weakness of two adjacent tickets when the said third strip (BN3) is at rest.

12. Device according to Claim 11, **characterized in that** the horizontal and vertical third paths (CH3 and CV3) and the horizontal and vertical fourths paths (CH4 and CV4) are also at least partially delimited by third and fourth flat deflector means of a width less than that of the third strip of tickets (BN3) and having two roughly parallel parts spaced apart by a chosen distance, the third and fourth deflector means having a shape suitable for guiding the third strip (BN3) in the direction running from the third tray (BA3) towards the third outlet (S3) and in the direction running from the third outlet (S3) towards the third tray (BA3), and **in that** the third and fourth members (OR3 and OR4) also act as deflectors at the third and fourth points (E3 and E4).

13. Device according to one of the preceding claims, in which the feed device is able to move in translation and in which the ticket processing device (DIS) is secured to the distribution device, **characterized in that** it comprises a mechanism for tensioning and storing at least one electric supply and/or communication lead (101) having an end (100) intended to be connected to a fixed point (102) and another end (104) intended to be connected to the ticket processing device (DIS), the mechanism comprising elastic return means (110) one of the ends (114) of which is attached to the lead (101) and the other end (112) of which is secured to the feed device and able to relax in response to the feed device being translated away from the fixed point (102) and able to tension itself in response to a movement of the feed device closer to the fixed point (102).

## Patentansprüche

1. Zuführvorrichtung von Karten als durchgehendes Band für eine Vorrichtung zur Verarbeitung von Karten, umfassend wenigstens einen ersten Behälter (BA1), der im wesentlichen horizontal angeordnet ist und ein erstes zusammenhängendes Band (BN1) von Karten enthält, die jeweils durch Schwächungslinien abgegrenzt sind und in dem ersten Behälter (BA1) zickzackförmig angeordnet sind, und einen ersten Ausgang (S1), der dazu bestimmt ist, die Kartenverarbeitungsvorrichtung (DIS) zu versorgen, weiterhin enthaltend wenigstens ein erstes Abgabe- und Führungsorgan (OR1), das dazu eingerichtet ist, einen ersten stromaufwärtigen Weg (CV1), der vom ersten Behälter (BA1) bis zum ersten Organ (OR1) verläuft, und einen ersten stromabwärtigen Weg (CH1), der vom ersten Organ (OR1) bis zum ersten Ausgang (S1) verläuft, zu bestimmen, **dadurch gekennzeichnet, daß** der erste stromaufwärtige Weg im wesentlichen vertikal ist und der erste stromabwärtige Weg im wesentlichen horizontal ist, wobei die ersten stromaufwärtigen und stromabwärtigen Wege miteinander einen im wesentlichen rechten Winkel an einem ersten Ort (E1) ausbilden, und daß das erste Band (BN1) benachbart dem ersten Ort (E1) an den Schwächungslinien zweier benachbarter Karten gefaltet ist, wenn das erste Band (BN1) abgelegt ist.

2. Vorrichtung nach Anspruch 1, **dadurch gekennzeichnet, daß** das erste Abgabe- und Führungsorgan (OR1) eine zylindrische Schlepprolle mit einer deutlich größeren Breite als die des ersten Bandes (BN1) und einer im wesentlichen horizontalen Drehachse (X1) ist.

3. Vorrichtung nach einem der vorhergehenden Ansprüche, **dadurch gekennzeichnet, daß** die ersten horizontalen und vertikalen Wege (CH1 und CV1) weiterhin wenigstens teilweise durch erste Ablenkeinrichtungen (30, 32, 34) begrenzt sind, die eine Breite haben, die kleiner als die des ersten Kartenbandes (BN1) ist, und die zwei im wesentlichen parallele und voneinander in vorbestimmtem Abstand angeordnete Abschnitte aufweisen, wobei die ersten Ablenkeinrichtungen eine Form aufweisen, die dazu eingerichtet ist, das erste Band (BN1) in der vom ersten Behälter (BA1) zum ersten Ausgang (S1) verlaufenden Richtung sowie in der vom ersten Ausgang (S1) zum ersten Behälter (BA1) verlaufenden Richtung zu führen, und daß das erste Organ (OR1) auch die Rolle des Ablenkers zum ersten Ort (E1) spielt.

4. Vorrichtung nach einem der vorhergehenden Ansprüche, **dadurch gekennzeichnet, daß** sie wenigstens einen zweiten Behälter (BA2) umfaßt, der im wesentlichen horizontal nahe dem ersten Behälter angeordnet ist und ein zweites zusammenhängendes Kartenband (BN2) enthält, deren Karten jeweils von Schwächungslinien (AF) begrenzt sind und zickzackförmig in dem zweiten Behälter (BA2) angeordnet sind, daß sie einen zweiten Ausgang (S2) aufweist, der über dem zweiten Behälter (BA2) nahe dem zweiten Ausgang (S1) und in der gleichen Vertikalebene (V1) angeordnet ist und dazu bestimmt ist, die Kartenverarbeitungsvörrichtung (DIS) zu versorgen, ein zweites Abgabe- und Führungsorgan (OR2) vorgesehen ist, das dazu dient, einen zweiten im wesentlichen vertikalen Weg (CV2), der vom zweiten Behälter (BA2) bis zum zweiten Organ (OR2) läuft, und einen zweiten im wesentlichen horizontalen Weg (CH2), der vom zweiten Organ (OR2) bis zum zweiten Ausgang (S2) verläuft, zu bestimmen, wobei die zweiten vertikalen und horizontalen Wege (CV2, H1) zwischen sich einen im wesentlichen rechten Winkel an einem zweiten Ort (E2) ausbilden, und daß das zweite Band (BN2) benachbart dem zweiten Ort (E2) an den Schwächungslinien zweier benachbarter Karten gefaltet ist, wenn das zweite Band (BN2) abgelegt ist.

5. Vorrichtung nach Anspruch 4, **dadurch gekennzeichnet, daß** das zweite Abgabeund Führungsorgan (OR2) eine zylindrische Schlepprolle mit größerer Breite als die des zweiten Bandes (BN2) und im wesentlichen horizontaler Drehachse (X2) ist.

6. Vorrichtung nach den Ansprüchen 1 und 4, **dadurch gekennzeichnet, daß** die ersten und zweiten Orte (E1 und E2) horizontal nicht koplanar sind.

7. Vorrichtung nach Anspruch 4, **dadurch gekennzeichnet, daß** die zweiten horizontalen und vertikalen Wege (CH2 und CV2) weiterhin wenigstens teilweise durch zweite Ablenkeinrichtungen (32, 36, 38) begrenzt sind, die eine Breite haben, die kleiner als die des zweiten Kartenbandes (BN2) ist, und die zwei im wesentlichen parallele Abschnitte aufweisen, die voneinander einen vorgegebenen Abstand haben, wobei die zweiten Ablenkeinrichtungen eine Form haben, die dazu eingerichtet ist, das zweite Band (BN2) in einer vom zweiten Behälter (BA2) zum zweiten Ausgang (S2) verlaufenden Richtung sowie in einer vom zweiten Ausgang (S2) zum zweiten Behälter (BA2) verlaufenden Richtung zu führen, und daß das zweite Organ (OR2) außerdem die Rolle des Ablenkers zum zweiten Ort (E2) spielt.

8. Vorrichtung nach den Ansprüchen 1 und 4, **dadurch gekennzeichnet, daß** sie wenigstens einen dritten Behälter (BA3) umfaßt, der im wesentlichen horizontal in der Nähe der ersten und zweiten Behälter (BA2 und BA3) angeordnet ist und ein drittes zusammenhängendes Kartenband (BN3) enthält, dessen Karten jeweils durch Schwächungslinien begrenzt sind und zickzackförmig in dem dritten Behälter (BA3) angeordnet sind, und daß sie einen dritten Ausgang (S3) aufweist, der in der gleichen Vertikalebene (V1) wie die der ersten und zweiten Ausgänge (S1 und S2) angeordnet ist und dazu dient, die Kartenverarbeitungsvorrichtung (DIS) zu versorgen, und ein drittes Abgabe- und Führungsorgan (OR3) enthält, das dazu eingerichtet ist, einen dritten, im wesentlichen vertikalen (CV3) Weg, der vom dritten Behälter (BA3) bis zum dritten Organ (OR3) verläuft, und einen dritten im wesentlichen horizontalen Weg (CH3), der vom dritten Organ (OR3) bis zum dritten Ausgang (S3) verläuft, zu bestimmen, wobei die dritten vertikalen und horizontalen Wege zwischen sich einen im wesentlichen rechten Winkel an einem dritten Ort (E3) ausbilden, und daß das dritte Band (BN3) benachbart dem dritten Ort (E3) an den Schwächungslinien zweier benachbarter Karten gefaltet ist, wenn das dritte Band (BN3) abgelegt ist.

9. Vorrichtung nach Anspruch 8, **dadurch gekennzeichnet, daß** das dritte Abgabe- und Führungsorgan (OR3) eine zylindrische Schlepprolle mit einer wesentlich größeren Breite als die des dritten Bandes (BN3) und einer im wesentlichen horizontalen Drehachse (X3) ist.

10. Vorrichtung nach den Ansprüchen 1, 4 und 8, **dadurch gekennzeichnet, daß** die ersten, zweiten und dritten Orte (E1, E2, E3) horizontal nicht koplanar sind.

11. Vorrichtung nach Anspruch 8, **dadurch gekennzeichnet, daß** sie weiterhin ein viertes Abgabe- und Führungsorgan (OR4) umfaßt, das dazu eingerichtet ist, einen vierten, im wesentlichen vertikalen Weg (CV4), der vom dritten Behälter (BA3) bis zum vierten Organ (OR4) verläuft, und einen vierten im wesentlichen horizontalen Weg (CH4), der vom vierten Organ (OR4) bis zum dritten Organ (OR3) zu verläuft, zu bestimmen, wobei die vierten vertikalen und horizontalen Wege (CV4 und CH4) einen im wesentlichen rechten Winkel an einem vierten Ort (E4) einschließen, und daß das dritte Band (BA3) benachbart dem vierten Ort (E4) an den Schwächungslinien zweier benachbarter Karten gefaltet ist, wenn das dritte Band (BN4) abgelegt ist.

12. Vorrichtung nach Anspruch 11, **dadurch gekennzeichnet, daß** die dritten horizontalen und vertikalen Wege (CH3 und CV3) sowie die vierten horizontalen und vertikalen Wege (CH4 und CV4) weiterhin wenigstens teilweise von dritten und vierten ebenen Ablenkeinrichtungen begrenzt sind, deren Breite kleiner als die des dritten Kartenbandes (BN3) ist und die zwei im wesentlichen parallele und voneinander um eine vorgegebene Distanz beabstandete Abschnitte aufweisen, wobei die dritten und vierten Ablenkeinrichtungen eine Form haben, die dazu eingerichtet ist, das dritte Band (BN3) in der vom dritten Behälter (BA3) zum dritten Ausgang (S3) verlaufenden Richtung sowie in der vom dritten Ausgang (S3) zum dritten Behälter (BA3) verlaufenden Richtung zu führen, und daß die dritten und vierten Organe (OR3 und OR4) auch die Rolle des Ablenkers zu den dritten und vierten Orten (E3 und E4) spielen.

13. Vorrichtung nach einem der vorhergehenden Ansprüche, bei der die Versorgungsvorrichtung in Längsrichtung beweglich ist und bei der die Kartenverarbeitungsvorrichtung (DIS) fest mit der Verteilereinrichtung verbunden ist, **dadurch gekennzeichnet, daß** sie einen Mechanismus zum Spannen und Lagern wenigstens eines elektrischen Versorgungs- und/oder Nachrichtenkabels (101) enthält, das ein Ende (100) hat, das dazu bestimmt ist, mit einem festen Punkt (102) verbunden zu werden, und ein anderes Ende (104) hat, das dazu bestimmt ist, mit der Kartenverarbeitungsvorrichtung (DIS) verbunden zu werden, wobei der Mechanismus elastische Vorspanneinrichtungen (110) enthält, deren eines Ende (114) mit dem Kabel (101) verbunden ist, und deren anderes Ende (112) mit der Versorgungseinrichtung fest verbunden und dazu bestimmt ist, sich in Abhängigkeit von einer Entfernungsbewegung der Versorgungseinrichtung gegenüber dem festen Punkt (102) zu entspannen und sich in Abhängigkeit von einer Annäherungsbewegung der Versorgungseinrichtung gegenüber dem festen Punkt (102) zu spannen.
